# FASCICULE DE BREVET EUROPEEN

(11) **EP 1 842 785 B1**
(45) Date de publication et mention de la délivrance du brevet: **07.04.2010**
(21) Numéro de dépôt: 07105498.5
(22) Date de dépôt: 02.04.2007
(51) Int. Cl.: B65D 33/16, B65D 75/58

(54) **Enveloppe avec fermeture étanche**
Umschlag mit dichtem Verschluss
Envelope with sealing closure

(30) Priorité: 03.04.2006 FR 0651167
(43) Date de publication de la demande: 10.10.2007
(73) Titulaire: Decomatic S.A., 38290 La Verpillière (FR)
(72) Inventeur: Allegre, Jean-Luc, 38460 Chozeau (FR)
(74) Mandataire: Thibault, Jean-Marc

(56) Documents cités:
- EP-A1- 0 373 748
- GB-A- 2 265 883
- US-A- 5 765 341
- US-A1- 2005 152 620
- US-A1- 2006 017 279

## Description

La présente invention concerne le domaine technique d'une enveloppe en matière plastique souple à caractère étanche apte à résister à une dépression ou à une surpression.

L'enveloppe étanche conforme à l'invention trouve une application particulièrement avantageuse pour assurer l'emballage d'articles au sens général tels que des produits pharmaceutiques ou biologiques.

Pour conditionner un produit pharmaceutique ou biologique, il est connu d'utiliser une enveloppe étanche qui comme décrit par le brevet US 5 765 341 comporte deux feuilles superposées en matière plastique souple assemblées entre elles sur au moins certains de leurs bords par des soudures. L'enveloppe comporte un passage ou une ouverture donnant accès à son volume interne et s'étendant en retrait des bords de l'enveloppe. Cette ouverture est équipée d'un système de fermeture étanche réalisé par exemple à l'aide d'un adhésif préencollé fixé à l'extérieur de l'enveloppe sur un rabat au volet. Cet adhésif est protégé par une bande de protection détachable qui après enlèvement permet à l'adhésif de recouvrir entièrement l'ouverture afin d'assurer la fermeture étanche de l'enveloppe.

Cette enveloppe étanche qui est à même de contenir des produits pharmaceutiques ou biologiques présentant une certaine dangerosité doit résister à des phénomènes de surpression ou de dépression. Or, il apparaît qu'une telle enveloppe ne résiste pas notamment au niveau de son système de fermeture, au cours par exemple d'une mise en pression ou dépression de l'enveloppe.

Par ailleurs, il est connu par la demande de brevet GB 2 265 883, dans le domaine des enveloppes pour le transport de fonds ou de courriers, une enveloppe en matière plastique comportant un système de fermeture comprenant un volet libre fixé par l'un de ses bords, à l'enveloppe de manière à être positionné en face de l'ouverture donnant accès au volume interne de l'enveloppe. Ce volet libre est équipé d'un joint adhésif pourvu d'une bande de protection détachable qui, après enlèvement, permet au joint adhésif de recouvrir partiellement l'ouverture. Un tel joint est adapté pour permettre de détecter une ouverture ou une tentative d'ouverture de l'enveloppe. Une telle solution n'apporte pas une solution au problème de résistance aux dépressions ou surpressions car le système de fermeture n'est pas étanche.

L'objet de l'invention vise donc à remédier aux inconvénients de l'état de la technique en proposant une enveloppe en matière plastique souple équipée d'un système adapté pour assurer une fermeture étanche de l'enveloppe même lorsque cette dernière est soumise à des phénomènes de pression et/ou de surpression.

Pour atteindre un tel objectif, l'objet de l'invention concerne une enveloppe étanche comportant au moins deux feuilles superposées en matière plastique souple assemblées entre elles sur au moins certains de leurs bords par au moins une soudure, l'enveloppe comportant au moins une ouverture donnant accès au volume interne et étant équipée d'un système de fermeture comportant :
- au moins un volet libre fixé par au moins l'un de ses bords à l'intérieur de l'enveloppe, de manière à être positionné en face de l'ouverture, tout en autorisant l'accès au volume interne de l'enveloppe,
- au moins un joint adhésif ou de colle pourvu d'au moins une bande de protection détachable qui après enlèvement permet au joint adhésif ou de colle de recouvrir l'ouverture. Selon l'invention, le système de fermeture est étanche et équipe une ouverture s'étendant en retrait par rapport aux bords voisins de l'enveloppe, le joint adhésif ou de colle délimitant une surface supérieure à celle de l'ouverture, de manière qu'après l'enlèvement de la bande de protection, le volet libre se trouve fixé, grâce au joint adhésif ou de colle, directement sur la face interne de l'enveloppe tout autour de l'ouverture et en recouvrant entièrement l'ouverture afin d'assurer la fermeture étanche de l'enveloppe.

Selon une première variante de réalisation, le volet libre est équipé du joint adhésif ou de colle pourvu de la bande de protection détachable.

Selon une deuxième variante de réalisation, le joint adhésif ou de colle s'étend sur une face intérieure de l'enveloppe en entourant l'ouverture, le joint adhésif ou de colle étant pourvu d'au moins une bande de protection détachable aménagée pour présenter un passage d'accès au volume interne de l'enveloppe.

Il est à noter que le système de fermeture étanche conforme à l'invention équipe soit une ouverture aménagée sur une feuille et s'étendant en retrait par rapport aux bords voisins de l'enveloppe, soit une ouverture délimitée entre les deux feuilles superposées, à l'opposé du fond de l'enveloppe.

Avantageusement, le volet libre s'étend en retrait par rapport aux bords voisins de l'enveloppe.

Par exemple, le volet libre s'étend d'un bord à l'autre de l'enveloppe, en étant pourvu ou non de lignes de prédécoupe afin de permettre le dégagement du volet par rapport à l'ouverture.

Selon une autre variante de réalisation, le volet libre est équipé du joint adhésif ou de colle s'étendant en retrait par rapport aux bords de l'enveloppe, le joint adhésif ou de colle étant pourvu de la bande de protection s'étendant soit en retrait par rapport aux bords voisins de l'enveloppe, soit d'un bord à l'autre de l'enveloppe en étant pourvu de lignes de prédécoupe.

Selon une caractéristique de l'objet de l'invention, le volet libre est formé par le prolongement de l'une des feuilles ou est un élément rapporté fixé par l'un de ses bords s'étendant parallèlement à l'ouverture.

Selon une caractéristique préférée de réalisation, le volet libre est placé de manière que son bord libre parallèle à l'ouverture, se trouve situé du côté de l'ouverture qui est situé à l'opposé du côté voisin d'un bord de l'enveloppe, de manière à faciliter l'accès au volume interne.

Avantageusement, le volet libre est fixé sur la face interne d'une feuille soit par une soudure, soit par un joint adhésif ou de colle constituant ou non le joint adhésif ou de colle.

Diverses autres caractéristiques ressortent de la description faite ci-dessous en référence aux dessins annexés qui montrent, à titre d'exemples non limitatifs, des formes de réalisation de l'objet de l'invention.

La **Figure 1** est une vue de face d'un premier exemple de réalisation d'une enveloppe étanche conforme à l'invention.

La **Figure 2** est une vue en coupe élévation prise sensiblement selon les lignes II-II de la Fig. **1****.**

La **Figure 3** est une vue à plus grande échelle d'un détail III d'une enveloppe étanche illustrée aux Fig.**1** et **2****.**

La **Figure 4** est une vue de face d'un autre exemple de réalisation d'une enveloppe étanche conforme à l'invention.

La **Figure 5** est une vue à plus grande échelle d'un détail caractéristique de l'enveloppe étanche illustrée à la Fig. **4****.**

La **Figure 6** est une vue en coupe élévation montrant une autre variante de réalisation d'une enveloppe étanche conforme à l'invention.

Les **Figures 7** et **8** sont des vues partielles de face montrant d'autres variantes de réalisation d'une enveloppe étanche conforme à l'invention.

Tel que cela ressort de l'exemple de réalisation illustré aux **Fig. 1** et **3****,** l'objet de l'invention concerne une enveloppe **1** à caractère étanche destinée à contenir des articles ou des objets de toute nature non représentés. L'enveloppe **1** comporte deux feuilles superposées **2, 3** en matière plastique souple, de préférence recyclable telle qu'en polyéthylène. L'enveloppe **1** est délimitée par deux bords longitudinaux **4** et **5** parallèles entre eux et par deux bords transversaux **6** et **7,** pris en considération uniquement de la forme allongée de l'enveloppe. Dans l'exemple illustré, l'enveloppe **1** est réalisée par une feuille en matière plastique souple pliée selon le bord transversal **6** qui forme ainsi le fond de l'enveloppe. Les bords longitudinaux **4** et **5** des deux feuilles sont assemblés entre eux par une soudure **8.** De même, dans l'exemple illustré, le bord transversal **7** des deux feuilles situées à l'opposé du fond **6** est assemblé par une soudure **8.** Une ouverture ou un passage d'accès **9** au volume interne **10** de l'enveloppe est aménagé sur l'une des feuilles, à savoir **2** dans l'exemple illustré. Tel que cela ressort plus précisément des **Fig. 1** et **2****,** l'ouverture **9** telle une fente est aménagée dans cet exemple sensiblement à proximité et parallèlement au bord transversal **7** en s'étendant en retrait par rapport aux bords longitudinaux **4** et **5.**

Dans l'exemple qui précède, l'enveloppe **1** est réalisée par une feuille pliée selon un bord transversal. Bien entendu, il peut être envisagé que la feuille soit pliée selon un bord longitudinal. Dans le même sens, l'enveloppe **1** peut être formée par la superposition de deux feuilles distinctes non dossées mais assemblées par soudure selon ses bords.

L'enveloppe **1** comporte également un système **11** de fermeture étanche de l'ouverture ou du passage **9** donnant accès au volume interne **10** de l'enveloppe. Conformément à l'invention, le système de fermeture étanche **11** comporte au moins un volet libre **13** fixé par au moins l'un de ses bords **13₁** à l'intérieur de l'enveloppe de manière à être positionnée en face de l'ouverture **9** tout en autorisant l'accès au volume interne de l'enveloppe. Selon l'exemple illustré, le volet libre **13** est fixé selon son bord longitudinal **13₁** s'étendant parallèlement au bord transversal **7** et à l'ouverture **9.** Le volet libre **13** possède ainsi à l'opposé de ce bord fixé **13₁,** un bord libre **13₂** qui ne se trouve pas fixé, autorisant ainsi le dégagement ou le pivotement du volet **13** par rapport à l'ouverture **9** en vue de permettre l'introduction des produits à l'intérieur du volume interne **10** de l'enveloppe.

Le système de fermeture étanche **11** comporte également au moins un joint adhésif ou de colle **15** revêtu d'au moins une bande de protection détachable **16** accessible à travers l'ouverture **9.** Le joint adhésif ou de colle **15** délimite une surface supérieure à celle de l'ouverture **9** de manière à recouvrir entièrement et entourer ladite ouverture **9** en venant en contact direct avec la feuille **2.** Après l'enlèvement de la bande de protection **16,** et la mise en contact du volet libre **13** avec la feuille **2** dans l'exemple illustré, le volet libre **13** se trouve fixé grâce au joint adhésif ou de colle **15,** à l'intérieur de l'enveloppe tout autour de l'ouverture **9** et en recouvrant totalement l'ouverture **9** permettant ainsi d'assurer la fermeture étanche de l'enveloppe. Le montage du volet libre **13** directement sur la face interne de l'enveloppe permet en cas de surpression interne ou de dépression de l'enveloppe d'obtenir le plaquage du volet **13** contre la paroi interne de l'enveloppe, contribuant ainsi à renforcer l'étanchéité au niveau de l'ouverture **9.** Cette enveloppe est particulièrement adaptée pour résister à une pression interne d'un gaz ou d'un liquide ou à une dépression externe.

Dans l'exemple illustré aux **Fig. 1** à **3**, le volet libre **13** est équipé du joint adhésif ou de colle **15** qui est revêtu de la bande de protection détachable **16.** Le volet libre **13** peut être réalisé en tout matériau approprié. Par exemple, le volet libre **13** peut être réalisé par une feuille en matière plastique souple, par le support du joint adhésif ou de colle **15** ou par une bande de protection **16.** Le volet libre **13** est fixé soit par une soudure soit par un joint adhésif ou de colle sur la face interne de l'une des deux feuilles et de préférence sur la face interne de la feuille pourvue de l'ouverture **9,** à savoir la feuille **2** dans l'exemple illustré. Il est à noter que le joint adhésif ou de colle **15** peut servir à la fixation du volet libre **13** sur l'intérieur de l'enveloppe. Dans ce cas, le joint adhésif ou de colle **15** s'étend en direction du bord **13₁** en étant revêtu d'une bande de protection **16** comportant un pli facilitant son retrait. D'une manière générale, il est à noter que la bande de protection détachable **16** peut comporter des moyens pour faciliter sa préhension et son retrait à travers l'ouverture **9.** Par exemple, la bande de protection détachable **16** peut comporter un pli ou être débordante par rapport au joint adhésif ou de colle **15.**

Selon une caractéristique avantageuse de réalisation, le volet libre **13** est placé de manière que son bord libre **13₂** se trouve situé du côté de l'ouverture **9** qui s'étend à l'opposé du côté de l'ouverture qui est voisin du bord transversal le plus proche, à savoir **7,** **Fig. 1** à **3****.** De cette manière, le volet libre **13** s'ouvre vers le volume interne **10** de l'enveloppe facilitant l'introduction des produits à l'intérieur de l'enveloppe. Bien entendu, le volet libre **13** peut être monté de manière que son bord libre **13₂** se trouve situé entre l'ouverture **9** et le bord transversal voisin **7.**

Les **Fig. 4** et **5** illustrent un autre exemple de réalisation pour lequel le joint adhésif ou de colle **15** s'étend sur une face interne de l'enveloppe en entourant l'ouverture **9.** Le joint adhésif ou de colle **15** est pourvu d'au moins une bande de protection détachable **16** aménagée pour présenter un passage d'accès **17** au volume interne de l'enveloppe. Il est à noter que la bande de protection détachable **16** peut être réalisée en une ou plusieurs parties distinctes. Après le retrait de la bande de protection **16,** un rapprochement relatif entre le volet **13** et le joint adhésif ou de colle **15** conduit à une fixation du volet **13** sur la face interne de l'enveloppe. Comme expliqué ci-dessus, le volet **13** recouvre totalement l'ouverture **9** en débordant sur tout sur son pourtour pour assurer l'étanchéité de l'enveloppe.

Selon les exemples illustrés ci-dessus, le volet libre **13** est un élément rapporté fixé par l'un de ses bords **13₁** sur la face interne de la feuille **2** pourvue de l'ouverture **9.** La **Fig. 6** illustre un autre exemple de réalisation dans lequel le volet libre **13** est formé par le prolongement de l'une des feuilles **2** ou **3.** Dans cet exemple, les deux bords transversaux **6** et **7** sont réalisés par dossage, de sorte que la partie repliée en vis-à-vis d'une feuille à savoir **2** dans l'exemple illustré sont soudées entre elles par une soudure **8.** Au-delà de la soudure **8,** réalisée au voisinage du bord transversal dossé **7,** s'étend à l'intérieur de l'enveloppe, le prolongement qui constitue le volet libre **13.** Tel que cela ressort du dessin, le volet libre **13** est fixé sur la face interne de la feuille **2** pourvue de l'ouverture **9**. Il est à noter qu'il peut être prévu que la soudure **8** assure l'assemblage de la feuille **2,** de la partie repliée de la feuille **3** mais également de la feuille **3.**

Dans les exemples illustrés aux **Fig. 1** à **5****,** le volet libre **13** s'étend en retrait par rapport aux bords longitudinaux **4** et **5** ainsi qu'en retrait par rapport au bord transversal voisin **7.** La **Fig. 7** illustre un exemple de réalisation dans lequel le volet libre **13** s'étend d'un bord longitudinal **4** à l'autre **5.** Le volet libre **13** s'étend ainsi sur toute la largeur de l'enveloppe **1.** Dans cette variante, il peut être prévu que l'un des bords longitudinal du volet libre **13,** de préférence celui situé entre l'ouverture **9** et le bord transversal voisin **7** se trouve fixé soit par soudure, soit par joint adhésif ou de colle. Dans cet exemple, le volet libre **13** s'étend en retrait du bord transversal **7** mais il est clair que le volet libre **13** peut s'étendre jusqu'au niveau du bord transversal **7.** Il doit être compris que le volet libre **13** se trouve ainsi soudé par la soudure **8** aménagée au niveau des bords **4, 5** voire **7.** Il est à noter qu'un tel volet libre **13** peut être équipé de lignes de prédécoupe **18** telles qu'illustrées à la **Fig. 8** permettant de faciliter le dégagement du volet par rapport à l'ouverture **9.** Par exemple, les lignes de prédécoupe **18** sont aménagées parallèlement et à proximité des bords longitudinaux **4** et **5** de manière que le volet libre **13** se trouve fixé à la face interne de l'enveloppe par son bord longitudinal **13₁.**

Dans cette variante de réalisation, le joint adhésif ou de colle **15** s'étend en retrait par rapport aux bords soudés **4, 5** voire **7** de l'enveloppe de manière à ne pas interférer avec les soudures **8.** La bande de protection **16** s'étend soit en retrait par rapport aux bords de l'enveloppe de manière à recouvrir, en débordant légèrement, la surface du joint adhésif ou de colle **15** tel qu'illustré à la **Fig. 7****,** soit d'un bord **4** à l'autre **5** de l'enveloppe en étant pourvue de lignes de prédécoupe **21** (Fig. 8). Ces lignes de prédécoupe **21** sont aménagées parallèlement et à proximité des bords longitudinaux **4, 5** de manière à faciliter le retrait de la bande de protection **16.**

Dans la description qui précède, le système de fermeture étanche **11** conforme à l'invention est adapté pour une ouverture **9** aménagée sur une feuille **2, 3.** Bien entendu, le système de fermeture étanche **11** peut équiper une ouverture **9** délimitée entre les feuilles superposées **2, 3** à l'opposé du fond **6** de l'enveloppe, et s'étendant en retrait par rapport aux bords longitudinaux **4,5.**

L'invention n'est pas limitée aux exemples décrits et représentés car diverses modifications peuvent y être apportées sans sortir de son cadre.

## Revendications

1. Enveloppe étanche comportant au moins deux feuilles superposées en matière plastique souple assemblées entre elles sur au moins certains de leurs bords par au moins une soudure **(8),** l'enveloppe comportant au moins une ouverture **(9)** donnant accès au volume interne **(10)** et s'étendant en retrait par rapport aux bords voisins de l'enveloppe, l'enveloppe étant équipée d'un système de fermeture étanche **(11)** comportant :
- au moins un volet libre **(13)** apte à être positionné en face de l'ouverture **(9),** tout en autorisant l'accès au volume interne **(10)** de l'enveloppe,
- au moins un joint adhésif ou de colle **(15)** délimitant une surface supérieure à celle de l'ouverture **(9)** et pourvu d'au moins une bande de protection détachable **(16)** de manière qu'après l'enlèvement de la bande de protection **(16),** le volet libre **(13)** se trouve fixé, grâce au joint adhésif ou de colle, tout autour de l'ouverture et en recouvrant entièrement l'ouverture afin d'assurer la fermeture étanche de l'enveloppe,
**caractérisée en ce que** le volet libre **(13)** est fixé par au moins l'un de ses bords (**13₁**) à l'intérieur de l'enveloppe, de manière qu'après l'enlèvement de la bande de protection **(16),** le volet libre **(13)** se trouve fixé, grâce au joint adhésif ou de colle directement sur la face interne de l'enveloppe.

2. Enveloppe étanche selon la revendication **1, caractérisée en ce que** le volet libre **(13)** est équipé du joint adhésif ou de colle **(15)** pourvu de la bande de protection détachable **(16).**

3. Enveloppe étanche selon la revendication **1, caractérisée en ce que** le joint adhésif ou de colle **(15)** s'étend sur une face intérieure de l'enveloppe en entourant l'ouverture **(9),** le joint adhésif ou de colle (**15**) étant pourvu d'au moins une bande de protection détachable **(16)** aménagée pour présenter un passage d'accès **(17)** au volume interne de l'enveloppe.

4. Enveloppe étanche selon la revendication **1, caractérisée en ce que** le système de fermeture étanche **(11)** équipe une ouverture **(9)** aménagée sur une feuille ou une ouverture **(9)** délimitée entre les deux feuilles superposées, à l'opposé du fond de l'enveloppe.

5. Enveloppe étanche selon la revendication **1, caractérisée en ce que** le volet libre **(13)** s'étend en retrait par rapport aux bords voisins de l'enveloppe.

6. Enveloppe étanche selon la revendication **1, caractérisée en ce que** le volet libre **(13)** s'étend d'un bord à l'autre de l'enveloppe, en étant pourvu ou non de lignes de prédécoupe **(18)** afin de permettre le dégagement du volet par rapport à l'ouverture.

7. Enveloppe étanche selon la revendication **6, caractérisée en ce que** le volet libre **(13)** est équipé du joint adhésif ou de colle **(15)** s'étendant en retrait par rapport aux bords de l'enveloppe, le joint adhésif ou de colle **(15)** étant pourvu de la bande de protection **(16)** s'étendant soit en retrait par rapport aux bords voisins de l'enveloppe, soit d'un bord à l'autre de l'enveloppe en étant pourvu de lignes de prédécoupe **(21).**

8. Enveloppe étanche selon l'une des revendications **1** à **7, caractérisée en ce que** le volet libre (**13**) est formé par le prolongement de l'une des feuilles ou est un élément rapporté fixé par l'un de ses bords s'étendant parallèlement à l'ouverture.

9. Enveloppe étanche selon la revendication **8, caractérisée en ce que** le volet libre **(13)** est placé de manière que son bord libre (**13₂**) parallèle à l'ouverture **(9),** se trouve situé du côté de l'ouverture qui est situé à l'opposé du côté voisin d'un bord de l'enveloppe, de manière à faciliter l'accès au volume interne.

10. Enveloppe étanche selon la revendication **8, caractérisée en ce que** le volet libre **(13)** est fixé sur la face interne d'une feuille soit par une soudure, soit par un joint adhésif ou de colle constituant ou non le joint adhésif ou de colle **(15)** du système de fermeture **(11).**

## Claims

1. A leaktight envelope comprising at least two superposed sheets of flexible plastics material assembled together over at least some of their edges by means of at least one heat seal (8), the envelope including at least one opening (9) giving access to the inside volume (10) and extending in a position offset from the adjacent edges of the envelope, the envelope being fitted with a leaktight closure system (11) comprising:
. at least one free flap (13) suitable for being positioned facing the opening (9), while leaving access to the inside volume (10) of the envelope;
. at least one adhesive or glue joint (15) defining an area greater than the area of the opening (9) and provided with at least one detachable protective strip (16) so that after the protective strip (16) has been removed, the free flap (13) is fastened by means of the adhesive or glue joint all around the opening and completely covers the opening so as to ensure that the envelope is closed in leaktight manner;
the envelope being **characterized in that** the free flap (13) is fastened by at least one of its edges (13₁) to the inside of the envelope, so that after the protective strip (16) has been removed, the free flap (13) is fastened by means of the adhesive or glue joint directly to the inside face of the envelope.

2. A leaktight envelope according to claim 1, **characterized in that** the free flap (13) is fitted with the adhesive or glue joint (15) provided with the detachable protective strip (16).

3. A leaktight envelope according to claim 1, **characterized in that** the adhesive or glue joint (15) extends over an inside face of the envelope surrounding the opening (9), the adhesive or glue joint (15) being provided with at least one detachable protective strip (16) arranged to present an access passage (17) to the inside volume of the envelope.

4. A leaktight envelope according to claim 1, **characterized in that** the leaktight closure system (11) is fitted to an opening (9) arranged in one sheet, or to an opening (9) defined between the two superposed sheets, opposite from the bottom of the envelope.

5. A leaktight envelope according to claim 1, **characterized in that** the free flap (13) extends in a position offset from the adjacent edges of the envelope.

6. A leaktight envelope according to claim 1, **characterized in that** the free flap (13) extends from one edge to the other of the envelope, being optionally provided with pre-cut lines (18) so as to enable the flap to be separated from the opening.

7. A leaktight envelope according to claim 6, **characterized in that** the free flap (13) is provided with the adhesive or glue joint (15) extending in a position offset from the edges of the envelope, the adhesive or glue joint (15) being provided with the protective strip (16) extending in a position either offset from the adjacent edges of the envelope, or else from one edge to the other of the envelope, being provided with pre-cut lines (21).

8. A leaktight envelope according to any one of claims 1 to 7, **characterized in that** the free flap (13) is formed by the extension of one of the sheets or is an additional element fastened via one of the edges extending parallel to the opening.

9. A leaktight envelope according to claim 8, **characterized in that** the free flap (13) is placed in such a manner that its free edge (13₂) parallel to the opening (9) is situated on the side of the opening that is opposite from the side adjacent to an edge of the envelope, so as to facilitate access to the inside volume.

10. A leaktight envelope according to claim 8, **characterized in that** the free flap (13) is fastened to the inside face of a sheet either by heat sealing, or by an adhesive or glue joint, optionally constituting the adhesive or glue joint (15) of the closure system (11).

## Patentansprüche

1. Dichter Umschlag mit wenigstens zwei übereinander angeordneten Folien aus flexiblem Kunststoff, die über wenigstens einige ihrer Ränder mittels wenigstens einer Schweißnaht (8) miteinander verbunden sind, wobei der Umschlag wenigstens eine Öffnung (9) umfaßt, die Zugang zum Innenraum (10) gibt und die gegenüber den benachbarten Rändern des Umschlags zurückspringend verläuft, wobei der Umschlag mit einem dichten Verschlußsystem (11) ausgestattet ist, das folgendes umfaßt:
- wenigstens eine freie Klappe (13), die geeignet ist, gegenüber der Öffnung (9) angeordnet zu werden und dabei den Zugang zum Innenraum (10) des Umschlags zuläßt,
- wenigstens eine Haft- oder Klebenaht (15), welche eine über der Fläche der Öffnung (9) befindliche Fläche begrenzt und mit wenigstens einem ablösbaren Schutzstreifen (16) versehen ist, so daß nach Entfernen des Schutzstreifens (16) die freie Klappe (13) dank der Haft- oder Klebenaht um die gesamte Öffnung herum und unter vollständigem Bedecken der Öffnung fixiert ist, um das dichte Verschließen des Umschlags zu gewährleisten,
**dadurch gekennzeichnet, daß** die freie Klappe (13) mit wenigstens einem ihrer Ränder (13₁) innerhalb des Umschlags fixiert ist, so daß nach Entfernen des Schutzstreifens (16) die freie Klappe (13) dank der Haft- oder Klebenaht direkt an der Innenseite des Umschlags fixiert ist.

2. Dichter Umschlag nach Anspruch 1, **dadurch gekennzeichnet, daß** die freie Klappe (13) mit der mit dem ablösbaren Schutzstreifen (16) versehenen Haft- oder Klebenaht (15) ausgestattet ist.

3. Dichter Umschlag nach Anspruch 1, **dadurch gekennzeichnet, daß** sich die Haft- oder Klebenaht (15), unter Umgeben der Öffnung (9), über eine Innenseite des Umschlags erstreckt, wobei die Haft- oder Klebenaht (15) mit wenigstens einem ablösbaren Schutzstreifen (16) versehen ist, der angeordnet ist, um einen Zugangsdurchgang (17) zum Innenraum des Umschlags aufzuweisen.

4. Dichter Umschlag nach Anspruch 1, **dadurch gekennzeichnet, daß** mit dem dichten Verschlußsystem (11) eine Öffnung (9), die an einer Folie angeordnet ist, oder eine Öffnung (9), die zwischen den beiden übereinander angeordneten Folien, gegenüber dem Boden des Umschlags begrenzt ist, ausgestattet ist.

5. Dichter Umschlag nach Anspruch 1, **dadurch gekennzeichnet, daß** die freie Klappe (13) gegenüber den benachbarten Rändern des Umschlags zurückspringend verläuft.

6. Dichter Umschlag nach Anspruch 1, **dadurch gekennzeichnet, daß** die freie Klappe (13) von einem Rand des Umschlags zum anderen verläuft und dabei mit Vorschneidelinien (18) versehen ist oder nicht, um das Freigeben der Klappe gegenüber der Öffnung zu ermöglichen.

7. Dichter Umschlag nach Anspruch 6, **dadurch gekennzeichnet daß** die freie Klappe (13) mit der gegenüber den Rändern des Umschlags zurückspringend verlaufenden Haft- oder Klebenaht (15) ausgestattet ist, wobei die Haft- oder Klebenaht (15) mit dem Schutzstreifen (16) versehen ist, der entweder gegenüber den benachbarten Rändern des Umschlags zurückspringend verläuft oder sich von einem Rand des Umschlags zum anderen erstreckt und dabei mit Vorschneidelinien (21) versehen ist.

8. Dichter Umschlag nach einem der Ansprüche 1 bis 7, **dadurch gekennzeichnet, daß** die freie Klappe (13) durch die Verlängerung einer der Folien gebildet oder ein angesetztes Element ist, das mit einem seiner parallel zur Öffnung verlaufenden Ränder befestigt ist.

9. Dichter Umschlag nach Anspruch 8, **dadurch gekennzeichnet, daß** die freie Klappe (13) derart angeordnet ist, daß ihr freier Rand (13₂), welcher parallel zur Öffnung (9) verläuft, sich auf der Seite der Öffnung befindet, die der einem Rand des Umschlags benachbarten Seite gegenüberliegt, um den Zugang zum Innenraum zu erleichtern.

10. Dichter Umschlag nach Anspruch 8, **dadurch gekennzeichnet, daß** die freie Klappe (13) an der Innenseite einer Folie entweder durch eine Schweißnaht oder durch eine Haft- oder Klebenaht, welche die Haft- oder Klebenaht (15) des Verschlußsystems (11) bildet oder nicht, befestigt ist.
